# EUROPÄISCHE PATENTSCHRIFT

(11) **EP 2 017 209 B1**
(45) Veröffentlichungstag und Bekanntmachung des Hinweises auf die Patenterteilung: **09.11.2011**
(21) Anmeldenummer: 07405209.3
(22) Anmeldetag: 17.07.2007
(51) Int. Cl.: B65H 29/66, B65H 29/40, B65H 5/08

(54) **Verfahren und Vorrichtung zur Überführung von in einem Förderstrom geschuppt geführten Druckprodukten an einem Transporteur umlaufender Klammern**
Method and device for transferring printing products in shingled formation to an endless conveyor carrying grippers
Procédé et dispositif pour transférer des produits imprimés transportés en formation imbriquée à un convoyeur sans fin muni de pinces

(43) Veröffentlichungstag der Anmeldung: 21.01.2009
(73) Patentinhaber: Müller Martini Holding AG, 6052 Hergiswil (CH)
(72) Erfinder: Meyerhans, Rolf, 6260 Reiden (CH); Mattmann, Ueli, 4654 Lostorf SO (CH)

(56) Entgegenhaltungen:
- EP-A- 0 368 009
- EP-A- 0 551 601
- EP-A- 0 965 547
- EP-A- 1 398 286
- WO-A-01/64565
- US-A- 4 039 182

## Beschreibung

Die Erfindung betrifft ein Verfahren zur Ueberführung von in einem Förderstrom geschuppt geführten Druckprodukten an einen Transporteur umlaufender Klammern.

Bei einem Verfahren nach der EP 0 481 914 A1 werden Druckprodukte von einer Schuppenformation in Klammern eines Transporteurs aufgenommen und in hängender Form weitergefördert, wo auf einem Abschnitt einer Förderstrecke Führungselemente in den Förderstrom der hängenden Druckprodukte eingeführt und in Förderrichtung mitbewegt werden, wobei die Führungselemente die Druckprodukte über mindestens einen Teil des Abschnittes derart führen, dass sie an mindestens einer Stelle eine definierte, stabile, von der Fördergeschwindigkeit unabhängige Lage haben.

Bei einer Vorrichtung nach der EP 0 380 921 A2 werden die in Klammern eines Transporteurs im Falzbereich aufgehängten Druckprodukte Aufnahmefächern eines im Uebernahmebereich gleichsinnig rotierenden Fächerrades übergeben, durch welches die Druckprodukte gewendet und anschliessend falzvoran einer Verarbeitungseinrichtung zugeführt werden.

Aufgabe der Erfindung ist es, ein Verfahren zur Ueberführung von zugeführten Druckprodukten an einen Transporteur zu schaffen, das auf einem einfacheren und zuverlässigen Prinzip beruht.

Erfindungsgemäss wird diese Aufgabe dadurch gelöst, dass die jeweils mit einem vorauslaufenden Ende ein vorderes Ende eines nachlaufenden Druckproduktes in Förderrichtung überstehenden Druckprodukte in einem Ueberführungsbereich des Förderstroms und des darüber gleichsinnig verlaufenden Transporteurs entlang einer Seitenkante im Förderstrom von unten angehoben und an dem nachlaufenden Ende eines Druckproduktes von einer mit höherer Transportgeschwindigkeit angetriebenen geöffneten Klammer des Transporteurs erfasst, festgeklemmt und weitergefördert werden.

Dadurch kann gegenüber den die Druckprodukte aufnehmenden/übernehmenden offenen Klammern des dafür vorgesehenen Transporteurs trotz Einwirkung des Luftwiderstandes und anderer Einflüsse eine exakte Position der Druckprodukte erzielt werden. Das vorgeschlagene Verfahren erweist sich zudem als schonend.

Vorteilhaft ist im Ueberführungsbereich, das ist derjenige Förderabschnitt, auf dem die Druckprodukte zur Ueberführung von dem Förderstrom in den Transporteur vorgenommen wird, eine auf die angehobenen Druckprodukte entgegengesetzt wirkende, letztere an der Oberfläche führende Kraft vorgesehen.

Die EP 0 551 601 A offenbart ein Verfahren bzw. eine Vorrichtung zum zubringen von vorzugsweise gefalteten Druckereierzeugnissen zu einer Weiterverarbeitungsstelle, wobei die zugeführten Druckereierzeugnisse vor der Uebernahme durch eine zweite Fördereinrichtung nacheinander unten in einen Zwischenstapel eingeschoben werden und jeweils das oberste Druckereierzeugnis des Zwischenstapels von einer Saugeranordnung erfasst und durch diese in den Förderbereich der zweiten Fördereinrichtung gebracht wird. Hier werden die jeweils mit einem voraus laufenden Ende ein vorderes Ende eines nachlaufenden Druckproduktes in Förderrichtung überstehenden Druckprodukte in einem Ueberführungsbereich des Förderstroms und des darüber etwa gleichsinnig verlaufenden Transporteurs gestoppt, von oben durch eine Hebevorrichtung angehoben und je an ihrem nachlaufenden Ende von einer geöffneten Klammer des Transporteurs erfasst, festgeklemmt und weitergefördert.

Die EP 0 368 009 A beschreibt ein Verfahren und eine Vorrichtung zum Fördern von Druckereiprodukten, bei welchem bzw. mit welcher in verschiedenen Formationen zugeführte Druckereiprodukte vereinzelt oder in Formationen, in welcher jeweils nur ein einziges Druckereiprodukt auf dem andern aufliegt, weitergefördert werden können. Hier müssen die Fördergeschwindigkeiten der Fördereinrichtungen und Wegförderer sowie die Arbeitsgeschwindigkeiten der Aufwölbeeinrichtung bezüglich der Frequenz der zugeführten Druckereiprodukte und der zu bildenden Formation so aufeinander abgestimmt werden, dass immer nur ein einziges am Anschlag anstehendes Druckereiprodukt aufgewölbt und vom Wegförderer erfasst bzw. zu diesem zugeführt wird.

Eine erfindungsgemässe Vorrichtung zur Ueberführung von in einem Förderstrom geschuppt geführten Druckprodukten an einen Transporteur mit umlaufenden Klammern zeichnet sich dadurch aus, dass die jeweils mit einem vorauslaufenden Ende ein vorderes Ende eines nachlaufenden Druckproduktes überstehenden, in Greifern eines Förderers transportierten Druckprodukte in einem durch den geschuppten Förderstrom und den darüber mit höherer Transportgeschwindigkeit umlaufenden Transporteur gebildeten Ueberführungsbereich eine beidseits des Förderstromes auf die in Förderrichtung die nachfolgenden Druckprodukte jeweils überstehenden Druckprodukte entlang der Seitenkanten von unten einwirkende Hebevorrichtung angeordnet ist.

Anschliessend wird die Erfindung unter Bezugnahme auf die Zeichnung, auf die bezüglich aller in der Beschreibung nicht erwähnten Einzelheiten verwiesen wird, anhand eines Ausführungsbeispiels erläutert. In der Zeichnung zeigen:
- Fig. 1: eine dreidimensionale Darstellung der Vorrichtung gemäss der Erfindung,
- Fig. 2: eine Seitenansicht der in Fig. 1 gezeigten Vorrich- tung und
- Fig. 3: einen Querschnitt der Vorrichtung nach Linie III - III in Fig. 2.

Fig. 1 zeigt eine Vorrichtung 1 zur Ueberführung von in einem Förderstrom 2 geschuppt geführten Druckprodukten 3 an einen Transporteur 4 mit umlaufenden Klammern 5. Der Förderstrom 2 weist eine Schuppenformation auf, in welcher jeweils das vorauslaufende Ende eines Druckproduktes 3 das vordere Ende eines nachlaufenden Druckproduktes 3 in Förderrichtung F übersteht, wobei die Druckprodukte 3 an der vorauslaufenden offenen oder Falzkante in Greifern 6 eines Förderers 7 eingespannt sind. Die Greifer 6 sind beispielsweise an einem strichpunktiert angedeuteten, umlaufenden Zugmittel 9 befestigt und passieren im Ueberführungsbereich 8 ein stationäres Steuerorgan (nicht ersichtlich), das die Greifer 6 öffnet und die Druckprodukte 3 von letzteren löst. Oberhalb des Förderstroms 2 verläuft etwa gleichsinnig ein endlos umlaufender Transporteur 4 mit in regelmässigen Abständen an einem Zugmittel 11 befestigten Klammern 5. Der unterhalb des Transporteurs 4 resp. dessen Arbeitstrum angetriebene Förderer 7 zieht die geschuppt übereinander liegenden Druckprodukte 3 in den Ueberführungsbereich 8 in einer Formation, aus der sie durch eine Hebevorrichtung 12 im vorderen Seitenbereich unterfahren resp. erfasst und wenigstens annähernd über ihre in Förderrichtung F bestehende Erstreckungslänge geführt werden. Zu diesem Zweck besteht die Hebevorrichtung 12 aus einer Vielzahl den Förderstrom 2 im Ueberführungsbereich 8 beidseits an den Seitenrändern etwa senkrecht oder in einer in Förderrichtung F leicht geneigten Lage den Förderstrom 2 der Druckprodukte 3 durchsetzenden Schaufeln 13, die umlaufend angetrieben sind, so dass sie das vordere seitliche Ende eines Druckproduktes 3 erreichen, welches während dem Anheben jeweils über eine Schaufel 13 gleitet. Die Schaufeln 13 sind einseitig, beispielsweise mit einem längsseitigen Ende mit einem umlaufenden Schaufelträger 14 verbunden, der als Rad oder wie in den Fig. 1 bis 3 dargestellt, als umlaufender Riemen, Kette oder dgl. ausgebildet sein kann. Die Schaufeln 14 können platten- oder tafelförmige Gebilde sein, ihre Verbindung mit dem Schaufelträger 14 kann als Gelenk ausgebildet sein, wodurch die Schaufeln 13 hinsichtlich ihrer Lage gesteuert werden können. Die Steuerung der Schaufeln 13 kann vorzugsweise durch eine stationäre Steuerkurve erfolgen, die mittels Hebelgetriebe (nicht ersichtlich) mit den Schaufeln 13 in Wirkverbindung bringbar ist (siehe Fig. 3). Die Anordnung der Hebevorrichtungen 12 zum Förderstrom 2 ist so vorgesehen, dass eine Umlaufbahn 15 der Schaufeln 13 einen zum Förderstrom 2 hin schräg nach oben gerichteten Abschnitt bzw. Hebeabschnitt 16 aufweist.

Den Figuren ist zu entnehmen, dass die Schaufeln 13 bezüglich ihrer Lage, insbesonders im Ueberführungsbereich 8 steuerbar sind, sodass die Druckprodukte 3 schonend behandelt werden, wobei die Schaufeln 13 sich annähernd bis an die Klammern 5 des Transporteurs 4 resp. die Greifer 6 des Förderers 7 erstrecken können, so dass die Druckprodukte 3 während dem Anheben leicht darüber hinweggleiten. Die Hebevorrichtung 12 kann -wie Fig. 2 zeigt- zur Optimierung der Bedingungen und aufgrund des Verlaufs des Transporteurs 4 und des Förderers 7 im Ueberführungsbereich eine geneigte Lage einnehmen, wobei der Winkel der Heftvorrichtung 12 zum Förderstrom 2 resp. Förderfluss zur Schuppenformation, dem Format der durchlaufenden Druckprodukte 3 oder anderen Bedingungen verstellt werden kann.

Zur Stabilisierung des Förderstroms 2 und zur Bestimmung der Position eines Druckproduktes 3 im Ueberführungsbereich 8 ist in Zusammenwirkung mit den geöffneten Klammern 5 des Transporteurs 4 eine die Druckprodukte 3 auf die geöffneten Klammern 5 ausrichtende Führungsanordnung 17 vorgesehen, welche die sich von den Greifern 6 entgegen der Förderrichtung F erstreckenden Druckprodukte 3 in einer Lage hält, dass sie von den mit höherer Geschwindigkeit als die Greifer 6 des Förderers 7 herausgeführten, geöffneten Klammern 5 des Transporteurs 4 von hinten übernommen werden können.

Die Führungsanordnung 17 besteht beispielsweise -wie dargestellt- aus einer starren oder elastischen Leiste 18, die die Druckbogen 3 bis zur hinteren Kante 19 führt und danach losgelöst ist, damit die hintere Kante 19 in den Klammeröffnungsbereich 19 gerät, wo das Druckprodukt 3 anschliessend von der Klammer 5 erfasst wird. Die Wirkung der Hebevorrichtung 12 tritt ein, nachdem ein Druckbogen 3 die Führungsanordnung 17 verlassen hat. Es findet somit ein getaktetes Zusammenwirken des Förderers 7, des Transporteurs 4, der Führungsanordnung 17 und der Hebevorrichtung 12 statt. Zur Anpassung des taktgebundenen Zusammenwirkens der erwähnten Komponenten lassen sich diese jeweils hinsichtlich ihrer funktionellen Aufgabe einstellen resp. verstellen, d.h. die Geschwindigkeiten von Transporteur 4 und Förderer 5, die Lage der Führungsanordnung 17 und die Hebevorrichtung 12 lassen sich motorisch oder manuell verändern. Es ist noch nachzuholen, dass die Führungsanordnung 17 der Hebevorrichtung 12 in Förderrichtung 7 betrachtet vorgeschaltet ist. Nach Verlassen des Ueberführungsbereichs 8 nehmen Transporteur 4 und Förderer 7 einen divergierenden Verlauf, sodass auf diesem Förderabschnitt die Druckprodukte 3 von den Greifern 6 des Förderers 7 losgelöst werden, d.h. die einem Druckprodukt 3 zugeordnete Klammer 5 schliesst, bevor der Greifer 6 dieses Druckproduktes 3 öffnet resp. Greifer 6 öffnet bevor Klammer 5 schliesst.

## Patentansprüche

1. Verfahren zur Ueberführung von in einem Förderstrom (2) geschuppt geführten Druckprodukten (3) an einen Transporteur (4) umlaufender Klammern, **dadurch gekennzeichnet, dass** die Druckprodukte (3) jeweils mit einem vorauslaufenden Ende ein vorderes Ende eines nachlaufenden Druckproduktes (3) in Förderrichtung (F) überstehen, in einem Ueberführungsbereich des Förderstromes (2) und des darüber etwa gleichsinnig verlaufenden Transporteurs entlang einer Seitenkante im Förderstrom (2) von unten angehoben und an ihrem nachlaufenden Ende von einer mit höherer Transportgeschwindigkeit angetriebenen geöffneten Klammer (5) des Transporteurs (4) erfasst, festgeklemmt und weitergefördert werden.

2. Verfahren nach Anspruch 1, **dadurch gekennzeichnet, dass** die im Ueberführungsbereich (8) angehobene Druckprodukte (3) durch eine entgegengesetzt wirkende Kraft geführt sind.

3. Verfahren nach Anspruch 1 oder 2, **dadurch gekennzeichnet, dass** die Druckprodukte (3) hängend weitergefördert werden.

4. Vorrichtung zur Ueberführung von in einem Förderstrom (2) geschuppt geführten Druckprodukten (3) an einen Transporteur (4) mit umlaufenden Klammern (5), **dadurch gekennzeichnet, dass** die jeweils mit einem vorauslaufenden Ende ein vorderes Ende eines nachlaufenden Druckproduktes (3) überstehenden, in Greifern (6) eines Förderers (7) transportierten Druckprodukte in einem durch den geschuppten Förderstrom und den darüber mit höherer Transportgeschwindigkeit umlaufenden Transporteur gebildeten Ueberführungsbereich (8) in einer beidseits des Förderstromes auf die in Förderrichtung (F) die nachfolgenden Druckprodukte jeweils überstehenden Druckprodukte entlang der Seitenkanten von unten einwirkenden Hebevorrichtung (12) angeordnet sind.

5. Vorrichtung nach Anspruch 4, **dadurch gekennzeichnet, dass** die Hebevorrichtung (12) etwa quer zur Förderrichtung (F) der Druckprodukte (3) umlaufende, die Druckprodukte (3) im Ueberführungsbereich (8) wenigstens an dem vorderen Ende anhebende Schaufeln (13) aufweist.

6. Vorrichtung nach Anspruch 4 oder 5, **dadurch gekennzeichnet, dass** die Umlaufbahn (15) der Schaufeln (13) für das Anheben der Druckprodukte (3) einen schräg von unten in den Förderstrom (2) garichteten Abschnitt (16) aufweist.

7. Vorrichtung nach Anspruch 6, **dadurch gekennzeichnet, dass** die Schaufeln (13) in eine Anhebeposition steuerbar sind, in der sie etwa nach der Lage der Druckprodukte (3) des Förderstromes (2) ausgerichtet sind.

8. Vorrichtung nach Anspruch 7, **dadurch gekennzeichnet, dass** die Schaufeln (13) mit einem Ende an einem umlaufenden Schaufelträger (14) befestigt sind.

9. Vorrichtung nach Anspruch 8, **dadurch gekennzeichnet, dass** die Schaufeln (13) mit dem Schaufelträger (14) gelenkig verbunden sind.

10. Vorrichtung nach einem der Ansprüche 4 bis 9, **dadurch gekennzeichnet, dass** die Hebevorrichtung (12) nach einer in Förderrichtung (F) geneigten Lage angeordnet ist.

11. Vorrichtung nach einem der Ansprüche 4 bis 10, **dadurch gekennzeichnet, dass** im Ueberführungsbereich (8) eine die anzuhebenden Druckprodukte (3) in Förderrichtung (F) vor dem nachlaufenden Ende auf die geöffneten Klammern (5) des Transporteurs (4) ausrichtende Führungsanordnung (17) vorgesehen ist.

12. Vorrichtung nach Anspruch 11, **dadurch gekennzeichnet, dass** die Führungsanordnung (17) in Förderrichtung (F) betrachtet der Hebevorrichtung (12) vorgeschaltet ist.

13. Vorrichtung nach einem der Ansprüche 4 bis 12, **dadurch gekennzeichnet, dass** die Förderbahnen des Förderers (7) und des Transporteurs (4) in Förderrichtung (F) betrachtet nach der Hebevorrichtung (12) einen divergierenden Verlauf aufweisen.

## Claims

1. Method of transferring printed products (3) presented shingled in an infed stream (2) to a transporting means (4) transporting circulating graspers, **characterised** the printed products (3) each project, at a leading end, beyond a leading end of a trailing product (3) in the direction of feed (F) and, in a transfer region of the infed stream (2) and of the transporting means which extends above it in approximately the same direction, they are lifted from below in the infed stream (2) along a lateral edge and are each taken hold of, solidly clamped and fed onwards, by their trailing end, by an open grasper (5) on the transporting means (4), which open grasper (5) is driven at a higher speed of transport.

2. Method according to claim 1, **characterised in that** the printed products (3) which are lifted in the transfer region (8) are guided by a force acting in the opposite direction.

3. Method according to claim 1 or 2, **characterised in that** the printed products (3) are fed onwards suspended.

4. Arrangement for transferring printed products (3) presented shingled in an infed stream (2) to a transporting means (4) having circulating graspers (5), **characterised in that** the printed products, which each project, at a leading end, beyond a leading end of a trailing product (3) and which are transported in grippers (6) belonging to a conveyor (7), in a transfer region (8) formed by the shingled infed stream and by the transporting means which circulates above it at a higher speed of transport there is arranged a lifting arrangement (12) which acts from below, on both sides of the infed stream, on the printed products along their lateral edges, which printed products project beyond the succeeding printed products in the direction of feed (F).

5. Arrangement according to claim 4, **characterised in that** the lifting arrangement (12) has flaps (13) which circulate at least approximately transversely to the direction of feed (F) of the printed products (3) and which lift at least the front ends of the printed products (3) in the transfer region (8).

6. Arrangement according to claim 4 or 5, **characterised in that** the path (15) along which the flaps (13) for lifting the printed products (3) circulate has a portion (16) which is directed into the infed stream (2) obliquely from below.

7. Arrangement according to claim 6, **characterised in that** the flaps (13) can be controlled to assume a lifting position in which they are aligned to approximately suit the position of the printed products (3) in the infed stream (2).

8. Arrangement according to claim 7, **characterised in that** the flaps (13) are fastened by one end to a circulating flap support (14).

9. Arrangement according to claim 8, **characterised in that** the flaps (13) have a jointed connection to the flap support (14).

10. Arrangement according to one of claims 4 to 9, **characterised in that** the lifting arrangement (12) is arranged in a position which is inclined in the direction of feed (F).

11. Arrangement according to one of claims 4 to 10, **characterised in that** there is provided in the transfer region (8) a guiding arrangement (17) which, ahead of the trailing end in the direction of feed (F), aligns the printed products (3) to be lifted with the open graspers (5) belonging to the transporting means (4).

12. Arrangement according to claim 11, **characterised in that**, looking in the direction of feed (F), the guiding arrangement (17) is positioned upstream of the lifting arrangement (12).

13. Arrangement according to one of claims 4 to 12, **characterised in that**, looking in the direction of feed (F), the paths of feed of the conveyor (7) and the transporting means (4) follow diverging courses downstream of the lifting arrangement (12).

## Revendications

1. Procédé conçu pour transférer, vers un transporteur (4) équipé de pinces en révolution, des produits imprimés (3) guidés en formation imbriquée dans une file convoyée (2), **caractérisé par le fait que** les produits imprimés (3) sont respectivement en débord par une extrémité frontale, dans la direction de convoyage (F), au-delà d'une extrémité antérieure d'un produit imprimé (3) successif ; sont soulevés le long d'une arête latérale, dans la file convoyée (2), dans une zone de transfert de ladite file convoyée (2) et du transporteur en défilement sus-jacent sensiblement dans le même sens ; et sont saisis, coincés fermement et post-convoyés, à leur extrémité postérieure, par une pince ouverte (5) dudit transporteur (4) qui est entraînée avec vitesse de convoyage supérieure.

2. Procédé selon la revendication 1, **caractérisé par le fait que** les produits imprimés (3), soulevés dans la zone de transfert (8), sont guidés par une force agissant dans une direction opposée.

3. Procédé selon la revendication 1 ou 2, **caractérisé par le fait que** les produits imprimés (3) sont post-convoyés à l'état suspendu.

4. Dispositif dévolu au transfert, vers un transporteur (4) équipé de pinces (5) en révolution, de produits imprimés (3) guidés en formation imbriquée dans une file convoyée (2), **caractérisé par le fait que**, dans une zone de transfert (8) formée par la file convoyée imbriquée et par le transporteur en révolution sus-jacente avec vitesse de convoyage supérieure, les produits imprimés, respectivement en débord par une extrémité frontale au-delà d'une extrémité antérieure d'un produit imprimé (3) successif, et transportés dans des organes de préhension (6) d'un convoyeur (7), sont situés dans un dispositif de soulèvement (12) agissant de bas en haut le long des arêtes latérales, de part et d'autre de ladite file convoyée, sur les produits imprimés respectivement en débord, dans la direction de convoyage (F), au-delà des produits imprimés successifs.

5. Dispositif selon la revendication 4, **caractérisé par le fait que** le dispositif de soulèvement (12) comporte, à peu près transversalement par rapport à la direction (F) du convoyage des produits imprimés (3), des pales (13) en révolution qui soulèvent lesdits produits imprimés (3), dans la zone de transfert (8), au moins par l'extrémité antérieure.

6. Dispositif selon la revendication 4 ou 5, **caractérisé par le fait que** la trajectoire de révolution (15) des pales (13) présente, en vue du soulèvement des produits imprimés (3), une région (16) s'engageant dans la file convoyée (2), à l'oblique de bas en haut.

7. Dispositif selon la revendication 6, **caractérisé par le fait que** les pales (13) peuvent être commandées vers un emplacement de soulèvement, auquel elles sont sensiblement orientées en fonction de la position des produits imprimés (3) de la file convoyée (2).

8. Dispositif selon la revendication 7, **caractérisé par le fait que** les pales (13) sont fixées, par une extrémité, à un support (14) desdites pales qui accomplit une révolution.

9. Dispositif selon la revendication 8, **caractérisé par le fait que** les pales (13) sont reliées, de manière articulée, au support (14) desdites pales.

10. Dispositif selon l'une des revendications 4 à 9, **caractérisé par le fait que** le dispositif de soulèvement (12) est agencé suivant une position inclinée dans la direction de convoyage (F).

11. Dispositif selon l'une des revendications 4 à 10, **caractérisé par** la présence, dans la zone de transfert (8), d'un ensemble de guidage (17) par lequel les produits imprimés (3), devant être soulevés, sont orientés vers les pinces ouvertes (5) du transporteur (4), avant l'extrémité postérieure dans la direction de convoyage (F).

12. Dispositif selon la revendication 11, **caractérisé par le fait que** l'ensemble de guidage (17) est installé en amont du dispositif de soulèvement (12) en considérant dans la direction de convoyage (F).

13. Dispositif selon l'une des revendications 4 à 12, **caractérisé par le fait que** les pistes convoyeuses du convoyeur (7) et du transporteur (4) présentent un tracé qui diverge, après le dispositif de soulèvement (12), en considérant dans la direction de convoyage (F).
